# FASCICULE DE BREVET EUROPEEN

(11) **EP 2 979 140 B1**
(45) Date de publication et mention de la délivrance du brevet: **25.10.2017**
(21) Numéro de dépôt: 14713783.0
(22) Date de dépôt: 17.03.2014
(51) Int. Cl.: G04B 17/32, G04B 15/14

(54) **ARBRE DE MOBILE A GÉOMÉTRIE OPTIMISÉE EN ENVIRONNEMENT MAGNÉTIQUE**
MOBILE SPINDEL MIT IN EINER MAGNETISCHEN UMGEBUNG OPTIMIERTER FORM
MOBILE ARBOR HAVING A SHAPE OPTIMIZED IN A MAGNETIC ENVIRONMENT

(30) Priorité: 26.03.2013 EP 13161123
(43) Date de publication de la demande: 03.02.2016
(73) Titulaire: Montres Breguet S.A., 1344 L'Abbaye (CH)
(72) Inventeur: ZAUGG, Alain, CH-1347 Le Sentier (CH); SARCHI, Davide, CH-1020 Renens (CH); KARAPATIS, Nakis, CH-1324 Premier (CH); VERARDO, Marco, CH-2336 Les Bois (CH)
(74) Mandataire: Giraud, Eric
(86) Numéro de dépôt international: PCT/EP2014/055268
(87) Numéro de publication internationale: WO 2014/154511

(56) Documents cités:
- WO-A1-01/77759
- CH-A- 324 249
- DE-B- 1 174 518
- FR-A- 1 314 364
- FR-A1- 2 275 815
- FR-A5- 2 090 784
- JP-A- S6 263 884
- JP-A- S58 193 478
- US-A- 3 605 401

## Description

### Domaine de l'invention

L'invention concerne un arbre de mobile d'horlogerie destiné à pivoter autour d'un axe de pivotement et comportant au moins une partie saillante dont une partie saillante principale définit le plus grand rayon dudit arbre autour dudit axe de pivotement, où au moins ladite partie saillante principale est délimitée, de part et d'autre dudit axe de pivotement, par deux surfaces symétriques par rapport audit axe de pivotement et qui définissent, en projection sur un plan perpendiculaire audit axe de pivotement, un profil inscrit dans un rectangle dont le rapport de la longueur à la largeur définit un rapport de forme qui est supérieur ou égal à 2, la direction de ladite longueur définissant un axe principal.

L'invention concerne encore un mouvement d'horlogerie comportant un mécanisme d'horlogerie lequel comporte un mobile d'horlogerie agencé pour osciller autour d'une position de repos définie par un plan de repos passant par un axe de pivotement, et ledit mobile coopérant avec des moyens de rappel élastique agencés pour rappeler ledit mobile vers une position de repos, ledit mobile comportant un tel arbre destiné à pivoter autour dudit axe de pivotement et comportant au moins une partie saillante principale définissant le plus grand rayon dudit arbre autour dudit axe de pivotement,

L'invention concerne encore une montre comportant au moins un tel mouvement d'horlogerie.

L'invention concerne le domaine des mécanismes d'horlogerie, en particulier le domaine des organes réglants, en particulier pour des montres mécaniques.

### Arrière-plan de l'invention

L'organe réglant d'une montre mécanique est constitué par un oscillateur harmonique, le balancier-spiral, dont la fréquence propre d'oscillation dépend principalement de l'inertie du balancier et de la rigidité élastique du spiral.

Les oscillations du balancier-spiral, autrement amorties, sont entretenues par les impulsions fournies par un échappement généralement composé par un ou deux mobiles pivotants. Dans le cas de l'échappement à ancre suisse, ces mobiles pivotants sont l'ancre et la roue d'échappement. La marche de la montre est déterminée par la fréquence du balancier-spiral et par la perturbation générée par l'impulsion de l'échappement, qui généralement ralentit l'oscillation propre du balancier-spiral et donc provoque un retard de marche.

La marche de la montre est donc perturbée par tous les phénomènes qui peuvent altérer la fréquence propre du balancier-spiral et/ou la dépendance temporelle de l'impulsion fournie par l'échappement.

En particulier, suite à l'exposition transitoire d'une montre mécanique à un champ magnétique, des défauts de marche (liés à l'effet résiduel du champ) sont généralement observés. L'origine de ces défauts est la magnétisation permanente des composants ferromagnétiques fixes du mouvement ou de l'habillage et la magnétisation permanente ou transitoire des composants magnétiques mobiles faisant partie de l'organe réglant (balancier-spiral) et/ou de l'échappement.

Après l'exposition au champ, les composants mobiles (balancier, spiral, échappement) magnétisés ou perméables magnétiquement sont soumis à un couple magnétostatique et/ou à des forces magnétostatiques. En principe, ces interactions modifient la rigidité apparente du balancier-spiral, la dynamique des mobiles d'échappement et les frottements. Ces modifications produisent un défaut de marche qui peut aller de quelques dizaines à quelques centaines de secondes par jour.

L'interaction du mouvement horloger avec le champ externe, lors de l'exposition, peut aussi mener à l'arrêt du mouvement. En principe, l'arrêt sous champ et le défaut de marche résiduel ne sont pas corrélés, parce que l'arrêt sous champ dépend de l'aimantation transitoire, sous-champ, des composants (et donc de la perméabilité et du champ de saturation des composants), tandis que le défaut de marche résiduel dépend de l'aimantation résiduelle (et donc, principalement, du champ coercitif des composants) qui peut être faible même en présence d'une perméabilité magnétique importante.

Après l'introduction des spiraux fabriqués en matériaux très faiblement paramagnétiques (par exemple, en silicium), le spiral n'est plus responsable du défaut de marche des montres. Les perturbations magnétiques encore observables pour des champs d'aimantation inférieurs à 1,5 Tesla sont donc dues à l'aimantation de l'arbre de balancier et à l'aimantation des mobiles d'échappement.

Le corps d'ancre et la roue d'échappement peuvent être fabriqués en matériaux très faiblement paramagnétiques, sans que leur performance mécanique en soit affectée. Au contraire, les arbres des mobiles nécessitent de très bonnes performances mécaniques (bonne tribologie, faible fatigue) pour permettre un pivotement optimal et constant dans le temps, et il est donc préférable de les fabriquer en acier trempable (typiquement en acier au carbone de type 20AP ou similaire). Or de tels aciers sont des matériaux sensibles aux champs magnétiques parce qu'ils présentent un champ de saturation élevé combiné à un champ coercitif élevé. Les arbres de balancier, ancre et roue d'échappement sont actuellement les composants les plus critiques face aux perturbations magnétiques de la montre.

En particulier, l'arbre de balancier est le composant le plus sensible pour la chronométrie (effet résiduel), parce qu'un couple perturbateur d'origine magnétique agissant sur l'arbre modifie directement la fréquence d'oscillation du balancier-spiral, et cette modification est, en principe, illimitée (elle dépend uniquement de l'intensité des champs magnétiques résiduels et de la rigidité du spiral), tandis qu'une perturbation de la fonction d'échappement donne un défaut de marche limité par le retard à l'échappement nominal (la perturbation résultante ne peut pas être beaucoup plus importante que la perturbation déjà produite par l'échappement en conditions normales).

Le document FR 2 275 815 A1 NIVAROX décrit la fabrication d'un axe de balancier à partir d'un profilé comportant plusieurs ailes réparties autour de l'axe de pivotement., et une variante avec deux ailes curvilignes.

Le document FR 2 090 784 A5 FEINMETALL décrit l'assemblage d'un spiral à un balancier comportant une traverse avec deux ailes sensiblement symétriques.

Le document JP S62 63884 A ZENKOSHA TOKEI décrit l'usinage par taillage d'un balancier comportant deux ailes.

Le document WO 01/77759 A1 DETRA décrit un dispositif d'échappement comprenant un rouage de transmission d'énergie vers un oscillateur apte à recevoir cette énergie et à transmettre une fréquence d'oscillation, et des premiers moyens aptes à produire au moins une première portion de l'énergie transmise par ce rouage et destinée à alimenter l'oscillateur, où les premiers moyens sont configurés de manière à fournir un couple mécanique essentiellement variable en fonction de l'angle de déplacement angulaire du rouage, ce couple mécanique présentant au moins une position stable, et au moins une position instable, sur une période de déplacement angulaire du rouage. Dans une réalisation particulière, ces premiers moyens produisent un couple magnétique variable en fonction du temps, par la combinaison d'un rotor aimanté diamétralement, avec un stator comportant des alvéoles au niveau de son alésage recevant ce rotor.

### Résumé de l'invention

L'invention se propose de limiter l'interaction magnétique sur un arbre de mobile, en particulier sur un arbre de balancier.

A cet effet, l'invention concerne un arbre de mobile d'horlogerie selon la revendication 1.

L'invention concerne encore un mouvement d'horlogerie comportant un mécanisme d'horlogerie, lequel comporte un mobile d'horlogerie, selon la revendication 7.

L'invention concerne encore une montre comportant au moins un tel mouvement d'horlogerie.

### Description sommaire des dessins

D'autres caractéristiques et avantages de l'invention apparaîtront à la lecture de la description détaillée qui va suivre, en référence aux dessins annexés, où :
- la figure 1 représente, sous forme d'un schéma tridimensionnel, une première variante d'arbre de mobile selon l'invention, comportant des usinages de révolution autour d'un axe de pivotement, dont une partie saillante de plus grand encombrement radial que les autres, cet arbre comportant deux surfaces latérales symétriques par rapport à cet axe de pivotement, et à une distance l'une de l'autre telle que le rapport de forme de cette partie saillante, en projection selon un plan perpendiculaire à l'axe de pivotement, est supérieur à 2, et où la plus grande dimension, dite « axe principal » s'étend de façon sensiblement orthogonale à une direction d'aimantation préférentielle de l'environnement immédiat du mobile ;
- la figure 2 représente, de façon similaire à la figure 1, une deuxième variante d'arbre de mobile selon l'invention, où la partie saillante est de profil rectangulaire avec un rapport de forme supérieur à 2, et où certaines parties constituant des support d'autres composants sont également de profil rectangulaire ;
- la figure 3 représente une variante de la figure 2, où la partie saillante et une autre partie de profil rectangulaire comportent des découpes s'étendant selon leur plus grand dimension ;
- la figure 4 représente, de façon schématisée, en vue de bout selon la direction de l'axe principal de l'arbre de la figure 2, et avec une coloration grisée d'autant plus intense que le champ rémanent est élevé, après son exposition à un champ magnétique selon la direction d'aimantation préférentielle de l'environnement du mobile;
- la figure 5 illustre, sous forme d'un graphe, la comparaison des couples magnétiques exercés sur un arbre de balancier traditionnel selon le graphe GT représenté en trait interrompu, et sur un arbre optimisé selon l'invention selon le graphe GO est représenté en trait continu. En abscisse figure l'angle en degrés, et en ordonnée le couple exercé sur le balancier, en mN.mm ;
- la figure 6 est une vue de bout, selon la direction de l'axe de pivotement, d'un arbre selon la figure 1, et illustré comme la transformation d'un arbre entièrement de révolution et de plus grand rayon RMAX;
- la figure 7 représente, sous forme d'un schéma-blocs, une pièce d'horlogerie, comportant un mouvement comportant un mécanisme comportant un mobile équipé d'un arbre selon l'invention ;
- la figure 8 est un diagramme de marche, avec en abscisse l'amplitude en degrés, et en ordonnée l'écart de marche en secondes par jour, pour différentes valeurs de l'angle existant entre la direction préférentielle d'aimantation du mouvement et celle de l'axe principal de l'arbre de balancier.

### Rescription détaillée des modes de réalisation préférés

L'invention plus particulièrement le domaine des organes réglants d'horlogerie pour des montres mécaniques.

L'invention se propose de limiter l'interaction magnétique sur un arbre de mobile, en particulier sur un arbre de balancier.

L'invention concerne ainsi un arbre de mobile à géométrie optimisée en environnement magnétique.

Par convention, on appelle, dans la présente description « axe » un élément géométrique virtuel tel qu'un axe de pivotement, et « arbre » un élément mécanique réel, réalisé en une ou plusieurs parties. Par exemple, une paire de pivots alignés et rapportés de part et d'autre d'une partie médiane d'un mobile, pour le guider en pivotement est aussi dénommée « arbre ».

L'invention peut permettre à des montres avec spiral, corps d'ancre et roue d'échappement amagnétiques de résister, sans s'arrêter, à des champs magnétiques d'intensité élevée, de l'ordre de 0,5 Tesla, sans que les performances mécaniques (chronométrie et vieillissement des mobiles) soient affectées.

La mise en oeuvre de l'invention permet de réduire l'effet résiduel des montres avec spiral, corps d'ancre et roue d'échappement amagnétiques à moins de une seconde par jour.

Par convention, on appelle, dans la présente description « axe » un élément géométrique virtuel tel qu'un axe de pivotement, et « arbre » un élément mécanique réel, réalisé en une ou plusieurs parties. Par exemple, une paire de pivots 2A et 2B alignés et rapportés de part et d'autre d'une partie médiane 6 d'un mobile 10, pour le guider en pivotement est aussi dénommée « arbre ».

Dans la suite de l'exposé, on définit par matériaux « perméables magnétiquement », des matériaux qui ont une perméabilité relative comprise entre 10 et 10000, comme des aciers, qui ont une perméabilité relative voisine de 100 pour des arbres de balanciers par exemple, ou voisine de 4000 pour les aciers utilisés couramment dans les circuits électriques, ou encore d'autres alliages dont la perméabilité relative atteint des valeurs de 8000 à 10000.

On appellera matériaux « magnétiques », par exemple dans le cas de masses polaires, des matériaux aptes à être aimantés de façon à présenter un champ rémanent compris entre 0,1 et 1,5 Tesla, comme par exemple le « Neodymium Iron Boron » d'une densité d'énergie magnétique Em voisine de 512 kJ/m³ et donnant un champ rémanent de 0,5 à 1,3 Tesla. Un niveau de champ rémanent inférieur, vers la partie inférieure de la fourchette peut être utilisé en cas de combinaison, dans un couple d'aimantation, d'un tel matériau magnétique avec un composant antagoniste perméable magnétiquement de perméabilité élevée, plus proche de 10000, dans la fourchette de 100 à 10000.

On appellera matériaux « ferromagnétiques » des matériaux dont les caractéristiques sont : champ de saturation Bs > 0 à la température T = 23°C, champ coercitif Hc > 0 à la température T = 23°C, perméabilité magnétique maximale µ_{R} > 2 à la température T = 23°C, température de Curie Tc > 60°C.

Plus particulièrement, on qualifiera de « faiblement ferromagnétiques » ceux dont les caractéristiques sont : champ de saturation Bs < 0,5 T à la température T = 23°C, champ coercitif Hc < 1'000 kA/m à la température T = 23°C, perméabilité magnétique maximale µ_{R} < 10 à la température T = 23°C, température de Curie Tc > 60°C.

Plus particulièrement, on qualifiera de « fortement ferromagnétiques » ceux dont les caractéristiques sont : champ de saturation Bs > 1 T à la température T = 23°C, champ coercitif Hc > 3'000 kA/m à la température T = 23°C, perméabilité magnétique maximale µ_{R} > 50 à la température T = 23°C, température de Curie Tc > 60°C.

On appellera matériaux « paramagnétiques » des matériaux de perméabilité magnétique relative comprise entre 1,0001 et 100, par exemple pour des entretoises interposées entre un matériau magnétique et un composant antagoniste perméable magnétiquement, ou encore entre deux matériaux magnétiques, par exemple une entretoise entre un composant et une masse polaire. Par exemple, des matériaux faiblement paramagnétiques (perméabilité magnétique inférieure à 2) sont le CoCr20Ni16 Mo7, connu notamment sous le nom de « Phynox ®» ou le nickel-phosphore NiP (soit avec concentration de phosphore 12% mais durci, soit avec concentration de phosphore inférieure à 12%).

On appellera matériaux «diamagnétiques » des matériaux de perméabilité magnétique relative inférieure à 1 (susceptibilité magnétique négative, inférieure ou égale à -10⁻⁵), tels que graphite ou graphène.

On appellera enfin matériaux «magnétiques doux», pour ne pas dire amagnétiques, notamment pour des blindages, des matériaux ayant une perméabilité élevée mais une haute saturation, car on ne veut pas qu'ils soient aimantés de manière permanente: ils doivent conduire le mieux possible le champ, de manière à réduire le champ à leur extérieur. De tels composants peuvent alors protéger aussi un système magnétique des champs externes. Ces matériaux sont choisis de préférence de perméabilité magnétique relative comprise entre 50 et 200, et avec un champ de saturation supérieur à 500 A/m.

Des matériaux qualifiés d'«amagnétiques », ont quant à eux une perméabilité magnétique relative très légèrement supérieure à 0.9999, et inférieure à 1.0001, comme typiquement l'aluminium, le laiton, le silicium, le diamant, le platine et similaires. Ces matériaux peuvent en général être obtenus par des technologies MEMS ou par le procédé « LIGA ».

L'invention concerne un arbre 1 d'horlogerie, pour un mobile 10, et optimisé pour le fonctionnement de ce mobile 10 dans un environnement où règne un champ magnétique résiduel selon une direction d'aimantation préférentielle DA.

Précisons que cet arbre 1 est un élément axial pivotant, qui sert de support à d'autres composants: plateau, collerette, virole, balancier, mais qui n'est pas constitué par ces autres composants, qui sont chassés, collés, soudés, brasés, ou appuyés sur l'arbre, ou encore maintenus par d'autres procédés. Les caractéristiques présentées ci-après concernent cet arbre 1 seul.

On appelle ici propriétés magnétiques intrinsèques l'ensemble des grandeurs suivantes : perméabilité, champ de saturation, champ coercitif, température de Curie, courbe d'hystérèse dépendante. L'aimantation ne fait pas partie de ces propriétés magnétiques intrinsèques. Le profil d'aimantation d'un tel arbre après aimantation ne dépend pas uniquement des propriétés magnétiques intrinsèques mais il dépend notamment de la source de champ magnétique qui l'a aimanté ainsi que de la forme et de la taille dudit arbre. Par exemple, l'arbre peut présenter une aimantation non-uniforme même si les propriétés magnétiques intrinsèques sont uniformes.

Rappelons qu'un composant ne peut pas devenir, par exemple, ferromagnétique après avoir été soumis à un champ magnétique : une matière est soit ferromagnétique, soit paramagnétique, antiferromagnétique ou diamagnétique. La température peut modifier cette caractéristique mais elle ne peut pas être modifiée par un champ externe. Il convient de bien différencier l'aimantation des propriétés magnétiques intrinsèques de la matière.

Dans la suite de l'exposé, on définit par matériaux « perméables magnétiquement », des matériaux qui ont une perméabilité relative comprise entre 10 et 10000, comme des aciers, qui ont une perméabilité relative voisine de 100 pour des arbres de balanciers par exemple, ou voisine de 4000 pour les aciers utilisés couramment dans les circuits électriques, ou encore d'autres alliages dont la perméabilité relative atteint des valeurs de 8000 à 10000.

On appellera matériaux « magnétiques », par exemple dans le cas de masses polaires, des matériaux aptes à être aimantés de façon à présenter un champ rémanent compris entre 0,1 et 1,5 Tesla, comme par exemple le « Neodymium Iron Boron » d'une densité d'énergie magnétique Em voisine de 512 kJ/m³ et donnant un champ rémanent de 0,5 à 1.3 Tesla. Un niveau de champ rémanent inférieur, vers la partie inférieure de la fourchette peut être utilisé en cas de combinaison, dans un couple d'aimantation, d'un tel matériau magnétique avec un composant antagoniste perméable magnétiquement de perméabilité élevée, plus proche de 10000, dans la fourchette de 100 à 10000.

On appellera matériaux « ferromagnétiques » des matériaux dont les caractéristiques sont : champ de saturation Bs > 0 à la température T = 23°C, champ coercitif Hc > 0 à la température T = 23°C, perméabilité magnétique maximale µ_{R} > 2 à la température T = 23°C, température de Curie Tc > 60°C.
Plus particulièrement, on qualifiera de « faiblement ferromagnétiques » ceux dont les caractéristiques sont : champ de saturation Bs < 0,5 T à la température T = 23°C, champ coercitif Hc < 1'000 kA/m à la température T = 23°C, perméabilité magnétique maximale µ_{R} < 10 à la température T = 23°C, température de Curie Tc > 60°C.

La possibilité d'utiliser des matériaux ferromagnétiques ayant des caractéristiques spécifiques permet de satisfaire simultanément la demande de tenue mécanique, résistance magnétique, et fabricabilité des composants.

Plus particulièrement, on qualifiera de « fortement ferromagnétiques » ceux dont les caractéristiques sont : champ de saturation Bs > 1 T à la température T = 23°C, champ coercitif Hc > 3'000 kA/m à la température T = 23°C, perméabilité magnétique maximale µ_{R} > 50 à la température T = 23°C, température de Curie Tc > 60°C

On appellera matériaux « paramagnétiques » des matériaux de perméabilité magnétique relative comprise entre 1.0001 et 100, par exemple pour des entretoises interposées entre un matériau magnétique et un composant antagoniste perméable magnétiquement, ou encore entre deux matériaux magnétiques, par exemple une entretoise entre un composant et une masse polaire. Des matériaux faiblement paramagnétiques, ayant perméabilité magnétique comprise entre 1.01 et 2, sont utilisables pour la mise en oeuvre de l'invention. Des matériaux comme le CoCr20Ni16 Mo7, connu notamment sous le nom de « Phynox ®» ou le nickel-phosphore NiP (soit avec concentration de phosphore 12% mais durci, soit avec concentration de phosphore inférieure à 12%) sont faiblement paramagnétiques, donc utilisables pour la mise en oeuvre de l'invention.

L'utilisation de matières amagnétiques (perméabilité magnétique inférieure à 1.01), est très limitante, parce que ces matériaux sont soit difficilement usinables, soit mécaniquement inadaptés aux fonctions demandées (et donc demandent un revêtement ou une procédure de durcissement les rendant ferromagnétiques), ce qui explique pourquoi la première montre résistante à 15'000 Gauss a été présentée seulement en 2013. Par exemple, des matériaux amagnétiques sont : aluminium, or, laiton ou similaire.

On appellera matériaux «diamagnétiques » des matériaux de perméabilité magnétique relative inférieure à 1 (susceptibilité magnétique négative, inférieure ou égale à -10⁻⁵), tels que graphite ou graphène.

On appellera enfin matériaux «magnétiques doux», pour ne pas dire amagnétiques, notamment pour des blindages, des matériaux ayant une perméabilité élevée mais une haute saturation, car on ne veut pas qu'ils soient aimantés de manière permanente: ils doivent conduire le mieux possible le champ, de manière à réduire le champ à leur extérieur. De tels composants peuvent alors protéger aussi un système magnétique des champs externes. Ces matériaux sont choisis de préférence de perméabilité magnétique relative comprise entre 50 et 200, et avec un champ de saturation supérieur à 500 A/m.

Des matériaux qualifiés d'«amagnétiques », ont quant à eux une perméabilité magnétique relative très légèrement supérieure à 1, et inférieure à 1.0001, comme typiquement le silicium, le diamant, le palladium et similaires. Ces matériaux peuvent en général être obtenus par des technologies MEMS ou par le procédé « LIGA ».

Pour revenir à la notion de direction d'aimantation préférentielle DA, nous croyons utile de préciser que cette direction est due à la construction d'un mécanisme, et n'a rien à voir avec les champs auquel est soumis ce mécanisme. Il ne faut pas confondre une direction d'aimantation imposée d'un composant, par exemple d'un rotor de moteur (qui est un aimant permanent), avec une direction d'aimantation préférentielle d'une pièce ferromagnétique: un aimant permanent peut avoir une direction d'aimantation complètement différente de la direction d'aimantation préférentielle (les deux pourraient même être orthogonales, comme pour des aimants permanents en forme de disque aimantés axialement). Pour poursuivre sur l'exemple du moteur électrique, un composant peut ne pas avoir de direction d'aimantation préférentielle, comme le stator qui a une géométrie quasiment symétrique.

Dans une réalisation préférée et décrite ci-après en détail et illustrée par les figures, ce mobile 10 est un balancier, faisant partie d'un ensemble balancier-spiral usuel en horlogerie. L'homme du métier saura extrapoler l'invention à d'autres mobiles horlogers pour lesquels il souhaite se soustraire à l'influence d'un champ magnétique résiduel.

La géométrie d'un arbre 1 de balancier 10 usuel, relativement standard dans l'industrie horlogère, n'est pas optimisée pour limiter son aimantation sous un champ externe. En fait, la partie médiane 6 de l'arbre 1, ayant un plus grand rayon RMAX, est fortement aimantée par un champ magnétique orthogonal ou oblique par rapport à la direction de l'axe de pivotement D. A cause de cette aimantation, en présence d'un champ environnemental (champ externe ou créé par les composants magnétisés du mouvement ou de la montre), l'arbre 1 est soumis à un couple magnétique important.

De préférence, cet arbre est un composant ferromagnétique, notamment en acier, et est dans un état initial désaimanté (et ne pourra dans aucun cas être utilisé comme aimant permanent). En effet, l'invention participe à la suppression des perturbations magnétiques du mouvement horloger, et l'invention permet de réduire ou supprimer toute aimantation accidentelle éventuelle au niveau de l'arbre.

Le balancier 10 fait partie d'un mécanisme d'échappement 20, dans un mouvement 30 d'une montre 40.

L'invention se propose de modifier la géométrie de l'arbre 1 de balancier, en modifiant le rapport de forme de la partie dite saillante 11, qui est la partie de plus grand encombrement radial de cet arbre de balancier, en lui donnant, en projection sur un plan perpendiculaire à l'axe de pivotement D de l'arbre 1 du balancier 10, un rapport de forme très différent de 1, de préférence supérieur ou égal à 2.

L'idée est de réduire une des deux dimensions x ou y (en projection dans un plan perpendiculaire à l'axe de pivotement D), la manière la plus simple est de limiter localement l'arbre 1 par deux surfaces 14, 15, sensiblement parallèles à l'axe D, lesquelles surfaces 14 et 15 sont de préférence deux plans parallèles à l'axe D ; en effet, si les surfaces, notamment les plans, ne sont pas parallèles, il reste alors une partie plus large qui peut s'aimanter davantage que le reste. Ces deux surfaces 14 et 15 sont de préférence très proches l'une de l'autre, pour réduire l'aimantation dans cette direction, et pour bien définir une seule direction privilégiée d'aimantation dans le plan xy.

De préférence, et tel que visible sur les figures, ces deux surfaces 14 et 15 sont symétriques par rapport à l'axe de pivotement D de l'arbre 1.

Les parties saillantes sont orientées avec leurs axes principaux parallèles entre eux.

La projection de cette partie saillante 11 selon un plan perpendiculaire à l'axe de pivotement D du balancier 10, a un profil 12, qui s'inscrit dans un rectangle R symétrique par rapport à deux axes orthogonaux, dont un axe principal DP selon lequel s'étend la plus grande dimension de cette partie saillante 11. Le rapport de forme est le rapport entre les deux dimensions du rectangle, longueur LR et largeur LA.

De ce fait, après transformation, l'arbre 1 de balancier n'a plus de symétrie de révolution.

Selon l'invention, en position de repos du balancier, cet axe principal DP, selon lequel s'étend la plus grande dimension de cette partie saillante 11 se trouve en position sensiblement orthogonale par rapport à la direction d'aimantation préférentielle DA de l'environnement du mouvement. Par «sensiblement orthogonal» on entend un angle compris entre 80° et 100°; de façon particulière, l'angle est de 90°. Cette direction préférentielle DA est généralement déterminée par des ponts, des barrettes, des vis, ou similaires; elle dépend directement de la construction et généralement elle est assez évidente, par l'examen du facteur de forme des composants en acier près de l'axe; dans des situations ambiguës, il suffit de réaliser une simulation par éléments finis ou par charges équivalentes pour la déterminer facilement.

Cette position dite « de repos » du balancier correspond à celle qu'il occupe quand le spiral est au repos : c'est la position dans laquelle le mouvement est le moins souvent, mais, comme expliqué dans la suite de l'exposé, c'est la position moyenne et, pour les champs externes très intenses, c'est la position qui définit l'aimantation résultante.

Dans une réalisation particulière, le plateau du balancier a sa plus grande dimension perpendiculaire à la ligne d'échappement, ce qui permet de maximiser les effets de surface face aux effets de volume, de manière à réduire au minimum l'aimantation dans la direction du champ et, partant, les effets « boussole » qui créent un couple perturbateur.

La combinaison de la fabrication de l'arbre 1 selon un tel profil 12, avec l'orientation sensiblement orthogonale de son axe principal DP par rapport à la direction d'aimantation préférentielle DA, est appelée « géométrie magnétiquement optimisée ».

Plusieurs variantes sont illustrées par les figures.
La figure 1 montre un arbre 1 de balancier avec une géométrie magnétiquement optimisée réaliste. Les parties les plus larges, qui sont utilisées comme support, ont un rapport de forme important, la dimension la plus grande étant orientée avec son axe principal DP dans la direction sensiblement orthogonale à la direction d'aimantation préférentielle DA de l'environnement du mouvement. Cet arbre 1 est dessiné sur une base classique d'arbre de balancier, avec des portées tournées de pivots, de supports: d'appui de virole, de serge, d'assiette, de double plateau, ou autres. Sur cet exemple, la partie de plus grand diamètre 11 sert d'appui à une face d'une serge 50, non représentée sur la figure, l'arbre 1 comportant une portée 13 de centrage de cette serge; le profil 12 est ici réalisé par usinage, notamment par fraisage ou tournage, ou similaire, de deux surfaces antagonistes 14 et 15, tel que visible aussi sur la figure 6, ces surfaces sont des surfaces planes dans une exécution simplifiée et préférée. Cette variante permet de transformer à peu de frais des arbres de balanciers existants pour les adapter à l'invention, les autres composants du balancier, ou du mécanisme dans lequel il est intégré, ne nécessitant aucune modification géométrique.
La figure 2 montre un arbre 1 de balancier avec une géométrie magnétiquement optimisée schématisée. Les parties les plus larges, qui sont utilisées comme support, ont un rapport de forme important, la dimension la plus grande étant orientée avec son axe principal DP dans la direction sensiblement orthogonale à la direction d'aimantation préférentielle DA de l'environnement du mouvement. Si certaines portées, notamment les pivots, restent de révolution, la partie saillante 11 est ici de forme prismatique, avec les surfaces antagonistes 14 et 15, et des surfaces de bout 16 et 17 sur les petits côtés du rectangle enveloppe du profil 12, qui sont toutes planes, dans une réalisation particulière. Pour d'autres fonctions d'appui de l'arbre 1 de balancier, d'autres parties 11A, 11B, avec un rapport de forme supérieur à 1 sont ménagées parallèlement à la partie saillante principale 11, et ont toutes leur axe principal DP dans la direction sensiblement orthogonale à la direction d'aimantation préférentielle DA. Le fraisage en bout des faces 16A, 16B, 17A, 17B, conjugué avec le fraisage des prolongements des plans 14 et 15 au niveau de ces parties 11A, 11B, offre l'avantage de permettre la fuite des champs magnétiques, et de réduire davantage l'aimantation résiduelle.
La figure 3 illustre une géométrie optimisée alternative, dérivée de celle de la figure 2. Dans ce cas, les parties de support les plus longues, de la partie saillante principale 11, mais aussi des autres parties 11A, 11B, sont découpées et comportent des découpes 18, notamment sous forme de fentes, pour induire une auto-démagnétisation partielle en absence du champ externe. Ces découpes 18 s'étendent selon une direction parallèle à l'axe principal DP. Comme précédemment, les parties les plus longues, utilisées comme support, ont un rapport de forme important, la dimension la plus grande étant orientée avec son axe principal DP dans la direction sensiblement orthogonale à la direction d'aimantation préférentielle DA de l'environnement du mouvement. De préférence, la profondeur des découpes 18 est supérieure ou égale à la moitié de la longueur de la partie 11 ou 11A considérée dépassant le rayon moyen de la partie cylindrique de l'arbre 1.

Là encore, les parties saillantes et les découpes sont symétriques par rapport à l'axe de pivotement D de l'arbre 1.

Même si l'exécution délimitée par des surfaces 14 et 15 qui sont des plans parallèles est très favorable, en termes de résultat comme de coût de production, il faut remarquer que, dès qu'on a un rapport de forme supérieur à 2, selon l'invention, une direction d'aimantation préférentielle dans le plan xy est établie, ce que confirment les simulations par éléments finis.

De façon préférée, pour éviter la création de balourds, l'arbre 1 selon l'invention est symétrique par rapport à un plan passant par l'axe de pivotement D et parallèle à la direction de l'axe principal DP.

Les surfaces de révolution 19, notamment les pivots et le corps cylindrique de l'arbre du balancier peuvent être identiques aux pivots et au corps cylindrique d'un arbre de balancier traditionnel : les performances mécaniques du composant sont donc inaltérées par rapport aux arbres de balancier existants.

Les arbres présentés sur les figures possèdent une direction préférentielle d'aimantation parallèle à l'axe principal DP et choisie de telle manière à être sensiblement orthogonale à la direction d'aimantation préférentielle DA de l'environnement du mouvement (quand le balancier spiral est au repos).

### Cas d'un arbre de balancier traditionnel :

En ce qui concerne l'effet résiduel, pour un arbre de balancier traditionnel, deux régimes d'aimantation sont possibles, suite à l'exposition à un champ magnétique intense, notamment sous l'influence d'un champ externe statique puissant (> 5 000 kA/m), capable de saturer l'acier au carbone (20 AP) dont est généralement fabriqué l'arbre de balancier, et orienté orthogonalement à l'axe de pivotement de cet arbre (on néglige le cas où le champ est parallèle à l'axe, parce que ce cas ne produit pas de défauts importants à la chronométrie):
- premier cas : le mouvement du balancier 10 s'arrête sous le champ externe, et le mouvement 30 est stoppé. Puisque le mouvement s'arrête proche de sa position de repos (généralement à moins de 20°, parce que l'arbre a une symétrie cylindrique et le spiral est amagnétique), le champ rémanent dans l'arbre du balancier est orienté comme le champ externe « vu » depuis la position de repos.
- deuxième cas : le mouvement ne s'arrête pas, donc l'aimantation de l'arbre a lieu dynamiquement: à chaque oscillation, la direction du champ externe « vu » par l'arbre se modifie, le champ dans la matière subit plusieurs cycles d'hystérèse avec la formation progressive (à chaque cycle) d'un champ rémanent (le champ externe est intense, donc il aimante fortement l'arbre, mais, quand l'orientation de l'arbre change, le même champ externe réduit et réoriente partiellement le champ rémanent créé). A cause de la formation progressive et cyclique d'une aimantation permanente, le champ rémanent finalement formé (au bout de quelques oscillations complètes, c'est-à-dire après 0,5 s à 1 s, selon la fréquence) dans l'arbre sera orienté comme si l'arbre était immobile dans sa position moyenne, c'est-à-dire dans sa position de repos (exactement comme si l'arbre s'était arrêté sous le champ).

Indépendamment de l'arrêt sous champ du mouvement, le champ rémanent sera orienté préférablement comme le champ externe tandis que le champ rémanent créé dans l'environnement du mouvement sera orienté selon l'orientation des composants ferromagnétiques fixes (barrettes, vis, ponts), selon la direction d'aimantation préférentielle DA.

Après l'élimination du champ externe, un couple magnétique résiduel agit sur l'arbre de balancier comme sur une aiguille de boussole. Le défaut de marche dépend de la symétrie du couple magnétique par rapport à la position de repos du balancier (angle d'oscillation = 0): si le couple est une fonction impaire de l'angle, le défaut de marche est maximum, si le couple est une fonction paire de l'angle, le défaut de marche est nul (mais ce dernier résultat est très improbable pour un arbre traditionnel).

### Cas d'un arbres de balancier selon l'invention:

L'effet résiduel pour un arbre 1 optimisé géométriquement selon l'invention est différent de celui constaté pour un arbre traditionnel.

Les arbres 1 représentés en figure 1 et en figure 2 présentent un rapport de forme d'environ 2. Pour des arbres ayant un rapport de forme de 2 ou supérieur à 2, les régimes d'aimantation possibles sont :
- premier cas : le mouvement s'arrête sous le champ externe. La présence d'une direction d'aimantation préférentielle affaiblit l'aimantation dans la direction orthogonale.
- deuxième cas : le mouvement ne s'arrête pas, donc l'aimantation de l'arbre a lieu dynamiquement: à chaque oscillation, la direction du champ externe « vu » par l'arbre se modifie, le champ dans la matière subit plusieurs cycles d'hystérèse avec la formation progressive (à chaque cycle) d'un champ rémanent.

En raison de la présence d'une direction d'aimantation préférentielle, l'aimantation est:
- orientée selon cette direction, si le champ externe est orienté selon une direction quelconque sauf la direction exactement orthogonale ;
- orientée dans la direction orthogonale mais très faible, si le champ externe est orienté dans la direction orthogonale à l'axe principal DP de l'arbre.

Puisque l'axe principal DP de l'arbre 1 est sensiblement orthogonal à la direction préférentielle d'aimantation DA de l'environnement, pour presque toutes les orientations possibles du champ externe (sauf l'orientation selon la direction préférentielle d'aimantation DA de l'environnement) le couple magnétique résiduel résultant sur l'arbre1 est une fonction paire de l'angle d'oscillation, ce qui rend presque nul le défaut de marche résiduel.

Si le champ est orienté exactement selon la direction préférentielle d'aimantation de l'environnement DA, l'arbre est aimanté dans la même direction, donc orthogonalement à l'axe principal DP, mais dans ce cas son aimantation est faible, inférieure à 0,2 T, comme le montre la figure 4 qui illustre la répartition du champ rémanent, après aimantation à 0,2 T selon la direction orthogonale a l'axe principal DP, d'un arbre 1 de balancier optimisé en acier 20 AP. Le couple magnétique est, dans ce cas, une fonction impaire de l'angle d'oscillation, mais il est entre 10 et 100 fois (en dépendance de la géométrie) plus faible que le couple agissant sur un arbre traditionnel, tel que visible sur la figure 5, qui illustre, sous forme d'un graphe, la comparaison des couples magnétiques exercés sur un arbre de balancier traditionnel selon le graphe GT représenté en trait interrompu, et sur un arbre 1 optimisé selon l'invention selon le graphe GO est représenté en trait continu. En abscisse figure l'angle en degrés, et en ordonnée le couple exercé sur le balancier, en mN.mm . Le défaut de marche résiduel est alors réduit d'un facteur entre 3 et 10.

La figure 8 illustre l'influence de la valeur de l'angle entre la direction préférentielle d'aimantation du mouvement et celle de l'axe principal de l'arbre de balancier : il est très clair que pour un angle de 90°, l'écart de marche est très faible, de l'ordre de la seconde par jour, quelle que soit l'amplitude.

Indépendamment de la direction du champ externe, l'optimisation géométrique de l'arbre permet donc de réduire considérablement le défaut de marche résiduel.

De préférence, la matière de l'arbre 1 est magnétiquement homogène dans la réalisation simple illustrée par les figures. Cette exécution particulière n'exclut nullement des réalisations où l'arbre 1 est magnétiquement inhomogène.

Dans une variante particulière, l'arbre 1 est monobloc et réalisé en une ou plusieurs parties alignées. Cet arbre monobloc 1 est magnétiquement inhomogène et a des propriétés magnétiques intrinsèques, qui sont la perméabilité et le champ de saturation et le champ coercitif et la température de Curie et la courbe d'hystérèse dépendante, qui sont non-uniformes dans son volume. Plus particulièrement, cet arbre 1 est magnétiquement inhomogène, avec une variation des propriétés magnétiques intrinsèques de cet arbre monobloc 1, soit selon la direction axiale de l'axe de pivotement D de cet arbre monobloc 1, soit de façon radiale par rapport à l'axe de pivotement D, soit à la fois selon la direction axiale de l'axe de pivotement D dudit arbre monobloc 1 et de façon radiale avec une symétrie de révolution par rapport à cet axe de pivotement D.

L'invention apporte des avantages conséquents :
- champ d'arrêt sous-champ augmenté pour les montres avec spiral, corps d'ancre et roue d'échappement amagnétique ;
- effet résiduel réduit pour les montres avec spiral, corps d'ancre et roue d'échappement amagnétique ;
- performances mécaniques identiques aux montres de l'état actuel de la technique.

L'invention permet, ainsi, de modifier la géométrie de l'arbre du balancier (et non pas du balancier tout entier), parce que l'arbre est en général le seul composant magnétique, qu'il est difficile de le remplacer par un matériau amagnétique. Et c'est bien l'influence de l'arbre lui-même qu'il faut réduire, ce but est atteint par l'invention.

Il n'est pas nécessaire d'adapter la géométrie des composants se montant sur l'arbre de balancier, car les surfaces de support sont maintenues, même si elles sont localement modifiées par la mise en oeuvre de l'invention, par rapport à un balancier traditionnel.

En somme, même si on peut naturellement envisager, autour du concept inventif de l'invention, différentes constructions très spécifiques selon le cas d'espèce, et surtout pour simplifier la fabrication et la fixation des composants, l'important est d'appliquer ce concept de base: il faut définir une direction préférentielle d'aimantation de l'arbre de balancier, adaptée à la direction d'aimantation préférentielle de l'environnement. La manière la plus simple est d'avoir une géométrie prismatique plutôt que cylindrique (avec un facteur de forme de 2 ou plus).

L'invention permet d'obtenir un oscillateur avec une excellente régularité de marche, car très peu sensible aux perturbations magnétiques externes, au contraire de tentatives de l'art antérieur (comme par exemple un oscillateur constitué par l'interaction d'un arbre magnétisé de manière permanente avec un stator, mais dont la fréquence dépend fortement de la magnétisation de l'axe, et donc ressent fortement toute perturbation magnétiques externe, et ne peut être utilisé pour un mouvement horloger précis).

Pour arriver à ce résultat, il a fallu étudier le mécanisme d'aimantation d'un composant ferromagnétique en mouvement, un problème qui n'a jamais été attaqué en horlogerie et qui a été étudié dans le domaine des machines rotatives lourdes seulement à partir des années 2000.

On comprend qu'il existe une grande différence entre d'une part un composant magnétiquement passif, comme l'arbre 1 de l'invention, (ferromagnétique, non aimanté et, en principe, mauvais aimant permanent), et d'autre part un composant magnétiquement actif comme un aimant permanent (réalisé avec une matière ferromagnétique spécifique, avec un point de Curie et un champ coercitif très élevés, et aimanté volontairement selon une direction spécifique avant d'être intégré dans la construction, en utilisant des champs d'aimantation extrêmement élevés, de l'ordre de 3 T à 6 T. L'homme du métier ne peut donc pas transférer des résultats connus pour un aimant permanent à des composants ferromagnétiques non aimantés, dont le comportement est complètement différent et qui constituent des systèmes beaucoup plus complexes parce que leur réponse magnétique dépend fortement de leur géométrie, des effets de surface et de l'environnement dans le mouvement.

L'homme du métier peut consulter à ce sujet différents articles :
- Diala E.A. (2008), "Magnetodynamic vector hystérésis models for steel laminations of rotating electrical machnies", Helsinki University of Technology, ISBN 978-951-22-9276-9 / 978-951-22-9277-6, ISSN 1795-2239/1795-4584.
- Fuzi, J. (1999), "Computationally efficient rate dépendent hysteresis model", COMPEL, 18, 445-457.
- Zirka, S. E., Moroz, Y. I., Marketos, P., and Moses, A. J. (2004c), "Properties of dynamic Preisach models''', Physica B: Condensed Matter, 343, 85-89.
- Zirka, S. E., Moroz, Y. I., Marketos, P., and Moses, A. J. (2005b), "A viscous-type dynamic hystérésis model as a tool of loss separation in conducting ferromagnetic laminations", IEEE Trans. Magn., 41, 1109-1111.
composants ferromagnétiques non aimantés, dont le comportement est complètement différent et qui constituent des systèmes beaucoup plus complexes parce que leur réponse magnétique dépend fortement de leur géométrie, des effets de surface et de l'environnement dans le mouvement.

L'homme du métier peut consulter à ce sujet différents articles :
- Diala E.A. (2008), "Magnetodynamic vector hystérésis models for steel laminations of rotating electrical machnies", Helsinki University of Technology, ISBN 978-951-22-9276-9/978-951-22-9277-6, ISSN 1795-2239/1795-4584.
- Fuzi, J. (1999), "Computationally efficient rate dependent hysteresis model", COMPEL, 18, 445-457.
- Zirka, S. E., Moroz, Y. I., Marketos, P., and Moses, A. J. (2004c), "Properties of dynamic Preisach models''', Physica B: Condensed Matter, 343, 85-89.
- Zirka, S. E., Moroz, Y. I., Marketos, P., and Moses, A. J. (2005b), "A viscous-type dynamic hystérésis model as a tool of loss separation in conducting ferromagnetic laminations", IEEE Trans. Magn., 41, 1109-1111.

## Revendications

1. Arbre (1) de mobile (10) d'horlogerie destiné à pivoter autour d'un axe de pivotement (D) et comportant au moins une partie saillante (11, 11A) dont une partie saillante principale (11) définit le plus grand rayon (RMAX) dudit arbre (1) autour dudit axe de pivotement (D), où au moins ladite partie saillante principale (11) est délimitée, de part et d'autre dudit axe de pivotement (D), par deux surfaces (14 ; 15) symétriques par rapport audit axe de pivotement (D) et qui définissent, en projection sur un plan perpendiculaire audit axe de pivotement (D), un profil (12) inscrit dans un rectangle (R) dont le rapport de la longueur (LR) à la largeur (LA) définit un rapport de forme qui est supérieur ou égal à 2, la direction de ladite longueur (LR) définissant un axe principal (DP), **caractérisé en ce que** au moins une dite partie saillante (11, 11A), de profil rectangulaire délimité sur deux côtés antagonistes par lesdites deux surfaces (14 ; 15), que comporte ledit arbre (1), comporte, pour induire une auto-démagnétisation partielle en absence de champ externe, au moins une fente (18) centrée sur ledit axe de pivotement (D) et s'étendant selon ledit axe principal (DP) et de profondeur supérieure ou égale à la moitié de la longueur de ladite partie saillante (11 ; 11A) comportant ladite fente (8) considérée dépassant le rayon moyen de la partie cylindrique dudit arbre (1), et **caractérisé en ce que** ledit arbre (1) est monobloc.

2. Arbre (1) selon la revendication 1, **caractérisé en ce que** ledit arbre (1) comporte au moins une partie saillante secondaire (11A) ayant, en projection sur un plan perpendiculaire audit axe de pivotement (D), un profil rectangulaire délimité sur deux côtés antagonistes par lesdites deux surfaces (14 ; 15).

3. Arbre (1) selon la revendication 1 ou 2, **caractérisé en ce que** lesdites deux surfaces (14 ; 15) sont planes et parallèles audit axe de pivotement (D).

4. Arbre (1) selon l'une des revendications 1 à 3, **caractérisé en ce que** ledit arbre (1) est réalisé en acier.

5. Arbre (1) selon l'une des revendications 1 à 4, **caractérisé en ce que** ledit arbre (1) est monobloc et réalisé en une ou plusieurs parties (2) alignées, **en ce que** ledit arbre monobloc (1) est magnétiquement inhomogène et a des propriétés magnétiques intrinsèques qui sont non-uniformes dans son volume.

6. Arbre (1) selon la revendication 5, **caractérisé en ce que** ledit arbre (1) est magnétiquement inhomogène, avec une variation des propriétés magnétiques intrinsèques dudit arbre monobloc (1), soit selon la direction axiale de l'axe de pivotement (D) dudit arbre monobloc (1), soit de façon radiale par rapport audit axe de pivotement (D), soit à la fois selon la direction axiale de l'axe de pivotement (D) dudit arbre monobloc (1) et de façon radiale avec une symétrie de révolution par rapport audit axe de pivotement (D).

7. Mouvement d'horlogerie (30) comportant un mécanisme d'horlogerie (20) lequel comporte un mobile (10) agencé pour osciller autour d'une position de repos définie par un plan de repos passant par un axe de pivotement (D), et ledit mobile (10) coopérant avec des moyens de rappel élastique agencés pour rappeler ledit mobile (10) vers une position de repos, ledit mobile (10) comportant un arbre (1) destiné à pivoter autour dudit axe de pivotement (D) et comportant au moins une partie saillante principale (11) définissant le plus grand rayon (RMAX) dudit arbre (1) autour dudit axe de pivotement (D), **caractérisé en ce que** ledit mobile (10) est un balancier d'horlogerie, et **caractérisé en ce que** au moins ladite partie saillante (11) est délimitée, de part et d'autre dudit axe de pivotement (D), par deux surfaces (14 ; 15) symétriques par rapport audit axe de pivotement (D) et qui définissent, en projection sur un plan perpendiculaire audit axe de pivotement (D), un profil (12) inscrit dans un rectangle (R) dont le rapport de la longueur (LR) à la largeur (LA) définit un rapport de forme qui est supérieur ou égal à 2, la direction de ladite longueur (LR) définissant un axe principal (DP), et **caractérisé en ce que** ledit arbre (1) est en acier, et **en ce que** ledit axe principal (DP) dudit arbre (1), dans le plan orthogonal audit arbre, occupe une position angulaire déterminée par rapport audit plan de repos dans ladite position de repos dudit mobile (10), ledit mouvement d'horlogerie (30) ayant, au voisinage dudit mobile (10), une direction d'aimantation préférentielle (DA) qui est sensiblement orthogonale audit axe principal (DP) dudit arbre (1) dans ladite position de repos.

8. Mouvement d'horlogerie (30) selon la revendication 7, **caractérisé en ce que** ledit arbre (1) est un arbre (1) selon l'une des revendications 1 à 6.

9. Mouvement d'horlogerie (30) selon la revendication 7 ou 8, **caractérisé en ce que** ledit mobile (10) est rappelé vers ladite position de repos par des moyens de rappel élastique que comporte ledit mécanisme d'horlogerie (20).

10. Mouvement d'horlogerie (30) selon la revendication 9, **caractérisé en ce que** ledit arbre (1) est en acier, présente un champ de saturation élevé de valeur (Bs) supérieure à 1 T, une perméabilité magnétique maximale (µ_{R}) supérieure à 50, et un champ coercitif (Hc) supérieur à 3 kA/m.

11. Mouvement d'horlogerie (30) selon la revendication 9 ou 10, **caractérisé en ce que** ledit mécanisme d'horlogerie (20) est un mécanisme d'échappement, et **en ce que** ledit mobile (10) est un balancier ramené vers ladite position de repos par au moins un ressort-spiral constituant lesdits moyens de rappel élastique, et **en ce que** ledit arbre (1) est un arbre de balancier.

12. Montre (40) comportant au moins un mouvement d'horlogerie (30) selon l'une des revendications 7 à 11.

## Patentansprüche

1. Welle (1) für ein Uhrendrehteil (10), die dazu bestimmt ist, sich um eine Drehachse (D) zu drehen, und mindestens einen vorstehenden Teil (11, 11A) umfasst, wovon ein vorstehender Hauptteil (11) den größten Radius (RMAX) der Welle (1) um die Drehachse (D) definiert, wobei zumindest der vorstehende Hauptteil (11) beiderseits der Drehachse (D) durch zwei in Bezug auf die Drehachse (D) symmetrische Oberflächen (14; 15) begrenzt ist, die in der Projektion auf eine Ebene senkrecht zu der Drehachse (D) ein Profil (12) definieren, das in ein Rechteck (R) eingeschrieben ist, dessen Verhältnis der Länge (LR) zur Breite (LA) ein Formverhältnis definiert, das größer oder gleich 2 ist, wobei die Richtung der Länge (LR) eine Hauptachse (DP) definiert, **dadurch gekennzeichnet, dass** mindestens ein vorstehender Teil (11, 11A) mit rechteckigem Profil, das auf zwei gegenüberliegenden Seiten durch die beiden Oberflächen (14; 15) begrenzt ist, den die Welle (1) aufweist, um bei Abwesenheit eines äußeren Feldes eine partielle Selbstentmagnetisierung einzuführen, mindestens einen auf die Drehachse (D) zentrierten Schlitz (18) aufweist, der sich entlang der Hauptachse (DP) erstreckt und eine Tiefe besitzt, die größer oder gleich der halben Länge des vorstehenden Teils (11; 11A) ist, der den betrachteten Schlitz (8) aufweist, und den mittleren Radius des zylindrischen Teils der Welle (1) übersteigt, und **dadurch gekennzeichnet, dass** die Welle (1) einteilig ausgebildet ist.

2. Welle (1) nach Anspruch 1, **dadurch gekennzeichnet, dass** die Welle (1) mindestens einen vorstehenden sekundären Teil (11A) umfasst, der in der Projektion auf eine Ebene senkrecht zu der Drehachse (D) ein rechteckiges Profil besitzt, das auf zwei gegenüberliegenden Seiten durch die beiden Oberflächen (14; 15) begrenzt ist.

3. Welle (1) nach Anspruch 1 oder 2, **dadurch gekennzeichnet, dass** die beiden Oberflächen (14; 15) eben und zu der Drehachse (D) parallel sind.

4. Welle (1) nach einem der Ansprüche 1 bis 3, **dadurch gekennzeichnet, dass** die Welle (1) aus Stahl hergestellt ist.

5. Welle (1) nach einem der Ansprüche 1 bis 4, **dadurch gekennzeichnet, dass** die Welle (1) einteilig ausgebildet ist und aus einem oder mehreren aufeinander ausgerichteten Teilen (2) hergestellt ist und dass die einteilig ausgebildete Welle (1) magnetisch inhomogen ist und intrinsische magnetische Eigenschaften hat, die in ihrem Volumen nicht gleichmäßig sind.

6. Welle (1) nach Anspruch 5, **dadurch gekennzeichnet, dass** die Welle (1) magnetisch inhomogen ist mit einer Veränderung der intrinsischen magnetischen Eigenschaften der einteiligen Welle (1) entweder in axialer Richtung der Drehachse (D) der einteiligen Welle (1) oder radial in Bezug auf die Drehachse (D) oder sowohl in axialer Richtung der Drehachse (D) der einteiligen Welle (1) als auch radial mit einer Rotationssymmetrie in Bezug auf die Drehachse (D).

7. Uhrwerk (30), umfassend einen Uhrenmechanismus (20), der ein Drehteil (10) aufweist, das dafür ausgelegt ist, um eine Ruheposition zu oszillieren, die durch eine durch eine Drehachse (D) verlaufende Ruheebene definiert ist, wobei das Drehteil (10) mit elastischen Rückstellmitteln zusammenwirkt, die dafür ausgelegt sind, das Drehteil (10) in eine Ruheposition zurückzustellen, und das Drehteil (10) eine Welle (1) umfasst, die dazu bestimmt ist, sich um die Drehachse (D) zu drehen, und zumindest einen vorstehenden Hauptteil (11) umfasst, der den größten Radius (RMAX) der Welle (1) um die Drehachse (D) definiert, **dadurch gekennzeichnet, dass** das Drehteil (10) eine Uhrenunruh ist, und **dadurch gekennzeichnet, dass** zumindest der vorstehende Teil (11) beiderseits der Drehachse (D) durch zwei in Bezug auf die Drehachse (D) symmetrische Oberflächen (14; 15) begrenzt ist, die in der Projektion auf eine Ebene senkrecht zu der Drehachse (D) ein Profil (12) definieren, das in ein Rechteck (R) eingeschrieben ist, dessen Verhältnis der Länge (LR) zur Breite (LA) ein Formverhältnis definiert, das größer oder gleich 2 ist, wobei die Richtung der Länge (LR) eine Hauptachse (DP) definiert, und **dadurch gekennzeichnet, dass** die Welle (1) aus Stahl ist und dass die Hauptachse (DP) der Welle (1) in der Ebene senkrecht zu der Welle eine in Bezug auf die Ruheebene bestimmte Winkelposition einnimmt, wenn das Drehteil (10) in der Ruheposition ist, wobei das Uhrwerk (30) in der Umgebung des Drehteils (10) eine bevorzugte Magnetisierungsrichtung (DA) besitzt, die zu der Hauptachse (DP) der Welle (1) in der Ruheposition im Wesentlichen senkrecht ist.

8. Uhrwerk (30) nach Anspruch 7, **dadurch gekennzeichnet, dass** die Welle (1) eine Welle (1) nach einem der Ansprüche 1 bis 6 ist.

9. Uhrwerk (30) nach Anspruch 7 oder 8, **dadurch gekennzeichnet, dass** das Drehteil (10) in die Ruheposition durch elastische Rückstellmittel, die der Uhrenmechanismus (20) aufweist, zurückgestellt wird.

10. Uhrwerk (30) nach Anspruch 9, **dadurch gekennzeichnet, dass** die Welle (1) aus Stahl ist und ein hohes Sättigungsmagnetfeld mit einem Wert (Bs) größer als 1 T, eine maximale magnetische Permeabilität (µ_{R}) größer als 50 und ein Koerzitivfeld (Hc) größer als 3 kA/m aufweist.

11. Uhrwerk (30) nach Anspruch 9 oder 10, **dadurch gekennzeichnet, dass** der Uhrenmechanismus (20) ein Hemmungsmechanismus ist und dass das Drehteil (10) eine Unruh ist, die in die Ruheposition durch mindestens eine Spiralfeder zurückgestellt wird, die die elastischen Rückstellmittel bildet, und dass die Welle (1) eine Unruhwelle ist.

12. Uhr (40), umfassend mindestens ein Uhrwerk (30) nach einem der Ansprüche 7 bis 11.

## Claims

1. Arbor (1) of a movable pivoting timepiece component (10) intended to pivot about a pivot axis (D) and including at least one protruding portion (11, 11A), the main protruding portion (11) of which having a larger radius (RMAX) of said arbor (1) around said pivot axis (D), wherein at least said protruding portion (11) is delimited, on either side of said pivot axis (D), by two surfaces (14; 15) symmetrical with respect to said pivot axis (D) and which define, in projection on a plane perpendicular to said pivot axis (D), a profile (12) inscribed in a rectangle (R) whose length (LR) to width (LA) ratio defines a shape proportion which is greater than or equal to 2, the direction of said length (LR) defining a main axis (DP), **characterized in that** at least one said protruding portion (11, 11A), of rectangular profile delimited on two opposing sides by said two surfaces (14;15), that comprises said arbor (1), includes, to induce a partial self demagnetization in the absence of an external field, at least one cutout (18) centred on said pivot axis (D) and extending along said main axis (DP) and of a depth greater than or equal to half the length of said protruding portion (11, 11A) including said cutout (8) considered exceeding the mean radius of the cylindrical portion of said arbor (1), and **characterized in that** said arbor (1) is in one piece.

2. Arbor (1) according to claim 1, **characterized in that** said arbor (1) includes at least one other secondary protruding portion (11A) having, in projection on a plane perpendicular to said pivot axis (D), a rectangular profile delimited on two opposing sides by said two surfaces (14; 15).

3. Arbor (1) according to claim 1 or 2, **characterized in that** said two surfaces (14; 15) are plane and parallel to said pivot axis (D).

4. Arbor (1) according to one of claims 1 to 3, **characterized in that** said arbor (1) is made of steel.

5. Arbor (1) according to one of claims 1 to 4, **characterized in that** the arbor (1) is in one piece and made of one or more aligned parts (2), **in that** said one piece arbor (1) is magnetically inhomogeneous and has intrinsic magnetic properties, which are not uniform throughout the volume of the arbor.

6. Arbor (1) according to claim 5, **characterized in that** said arbor (1) is magnetically inhomogeneous, with a variation in the intrinsic magnetic properties of said one piece arbor (1) either in the axial direction of the pivot axis (D) of said one piece arbor (1), or radially with respect to said pivot axis (D), or both in the axial direction of the pivot axis (D) of said one piece arbor (1) and radially with rotational symmetry with respect to said pivot axis (D).

7. Timepiece movement (30) including a timepiece mechanism (20) which includes a movable component (10) arranged to oscillate about a rest position defined by a rest plane passing through a pivot axis (D), and said movable component (10) cooperating with elastic return means arranged to return said mobile component (10) to a rest position, said movable component (10) including an arbor (1) intended to pivot about said pivot axis (D) and including at least one main protruding portion (11) defining the largest radius (RMAX) of said arbor (1) about said pivot axis (D), **characterized in that** said mobile component (10) is a timepiece balance wheel, and **characterized in that** at least said protruding portion (11) is delimited, on either side of said pivot axis (D), by two surfaces (14; 15) symmetrical with respect to said pivot axis (D) and which define, as a projection on a plane perpendicular to said pivot axis (D), a profile (12) inscribed in a rectangle (R) of which the ratio of the length (LR) to the width (LA) defines a shape proportion which is greater than or equal to 2, the direction of said length (LR) defining a main axis (DP), and **characterized in that** said arbor (1) is made of steel, and **in that** said main axis (DP) of said arbor (1), in the plane orthogonal to said arbor, occupies a determined angular position with respect to said rest plane, in said rest position of said movable component (10), said timepiece movement (30) having, in the vicinity of said mobile component (10), a preferred direction of magnetization (DA) which is substantially orthogonal to said main axis (DP) of said arbor (1) in said rest position.

8. Timepiece movement (30) according to claim 7, **characterized in that** said arbor (1) is an arbor (1) according to one of claims 1 to 6.

9. Timepiece movement (30) according to claim 7 or 8, **characterized in that** said mobile component (10) is returned to said rest position by elastic return means that said timepiece mechanism (20) includes.

10. Timepiece movement (30) according to claim 9, **characterized in that** said arbor (1) is made of steel, has a high saturation field with a value (Bs) higher than 1 T, a maximum magnetic permeability (µ_{R}) greater than 50 and a coercive field (Hc) higher than 3 kA/m.

11. Timepiece movement (30) according to claim 9 or 10, **characterized in that** said timepiece mechanism (20) is an escapement mechanism, and **in that** said movable component (10) is a balance wheel returned to said rest position by at least one balance spring constituting said elastic return means, and **in that** said arbor (1) is a balance staff.

12. Watch (40) including at least one timepiece movement (30) according to one of claims 7 to 11.
